# EUROPÄISCHE PATENTSCHRIFT

(11) **EP 0 089 036 B1**
(45) Veröffentlichungstag und Bekanntmachung des Hinweises auf die Patenterteilung: **18.06.1986**
(21) Anmeldenummer: 83102457.5
(22) Anmeldetag: 12.03.1983
(51) Int. Cl.: F23J 15/00

(54) **Verfahren zum Reinigen von Abgasen und zur Rückgewinnung von Wärme und Vorrichtung zur Durchführung des Verfahrens**
Method of purifying exhaust gases and for the recuperation of heat, and device for carrying out this method
Procédé pour l'épuration des gaz d'échappement et pour la récupération de chaleur ainsi qu'un dispositif pour sa mise en oeuvre

(30) Priorität: 16.03.1982 CH 1647/82
(43) Veröffentlichungstag der Anmeldung: 21.09.1983
(73) Patentinhaber: Feraton Anstalt, FL-9494 Schaan (LI)
(72) Erfinder: Jovy, Herbert, Dr., D-8026 Irschenhausen (DE); Schuster, Wilhelm, D-6000 Frankfurt/Main (DE); Wittekind, Jürgen, D-6000 Frankfurt/Main (DE)
(74) Vertreter: Schulze, Ilse

## Beschreibung

Die Erfindung betrifft ein Verfahren zum Reinigen von Abgas und Rückgewinnung von Wärme, insbesondere aus einer Feuerungsanlage, bei dem das Abgas mit einer im Kreislauf gefahrenen, aus einem Speicherbehälter kommenden Waschflüssigkeit in Kontakt gebracht wird, die Zusätze enthält, welche im Abgas enthaltene Schadstoffe bindet, wobei die Waschflüssigkeit dem Abgas gleichzeitig Wärme entzieht und bei dem die in der Waschflüssigkeit entstehenden Verbindungen aufoxidiert und aus dem Kreislauf entfernt werden.

Die Erfindung betrifft auch eine Vorrichtung zur Durchführung des Verfahrens.

Feuerungsanlagen, in welchen fossile Brennstoffe verbrannt werden, beispielsweise mit ÖIbrennern ausgerüstete Feuerungsanlagen, belasten die Umwelt durch im Abgas mitgeführte Schadstoffe, insbesondere Schwefeldioxid SO₂. Ausserdem entstehen durch die heissen Abgase hohe Wärmeverluste. Diese Veriustwärme bedingt, dass der gesamte Wirkungsgrad einer Feuerungsanlage, bei denen beispielsweise Wasser erwärmt wird, beschränkt und dadurch die Ausnutzung der eingesetzten Energie nicht zufriedenstellend ist.

Zur Reinigung der Abgase sind bereits zahlreiche Verfahren und Vorrichtungen sowie Anlagen vorgeschlagen worden und werden auch benutzt. Sie arbeiten im wesentlichen alle nach dem gleichen Grundprinzip, wobei Schwefeidioxid aus den Abgasen ausgewaschen wird. Die hierfür zweckmässig im Kreislauf gefahrene Waschflüssigkeit enthält entsprechende Chemikalien, wie Calciumcarbonat und/oder Calciumoxid und/oder Calciumhydroxid, die das Schwefeidioxid des Abgases binden. Durch Sauerstoff werden dann die gebildeten Verbindungen zu Calciumsulfat oxidiert und dieses aus dem Waschwasser abgeschieden und entfernt.

Bei den bekannten Verfahren zur Rauch- bzw. Abgaswäsche wird die Dosierung der benötigten Absorptionschemikalien, die Aufoxidierung des entstehenden Sulfits zu Sulfat sowie das Ausschleusen des entstehenden bzw. entstandenen Calciumsulfats aus dem Waschmittelkreislauf so aufwendig geführt, dass diese Verfahren nur zur Reinigung der Abgase von Grossverbrennungsanlagen angewendet werden können.

Auch das aus der US-A-3 386 798 bekannte Verfahren ist für eine Grossanlage ausgelegt, wobei eine Reinigungseinrichtung zwischen einer Feuerungsanlage und einem Kamin angeordnet ist. Das gereinigte Abgas gelangt in den unteren Bereich des Kamins. Die aus dem Brenner bzw. Boiler kommenden Abgase strömen über eine Leitung durch einen Luftvorerhitzer und Staubsammler und werden von hier in den oberen Bereich einer mit einer Wärmeaustauscherfüllung bestückten Reinigungskammer eines Gasreinigers eingeleitet. Die Waschflüssigkeit wird von der Gaseintrittsseite, also in der gleichen Strömungsrichtung wie das Gas, in die Reinigungskammer des Gasreinigers eingesprüht. Die mit den aus den Abgasen gebundenen Schadstoffen angereicherte Waschflüssigkeit gelangt über einen Flüssigkeitssammler in den Kreislauf zurück und die gereinigten Abgase werden aus der Reinigungskammer in den unteren Bereich des Kamins eingeleitet.

. Aus der DE-A-2 512 233 ist ein Verfahren und eine Vorrichtung zur Wärmerückgewinnung aus den Rauchgasen brennstoffbeheizter Kessel bekannt. Dabei wird mit den aus dem Heizkessel austretenden Rauchgasen ein flüssiges Zwischenmedium aufgeheizt und das in den Heizkessel eintretende Wasser wird durch Wärmeaustausch mit dem Zwischenmedium vorgewärmt. Der Heizkessel ist mit einem im unteren Bereich mit Wasser gefüllten Vorwärmgefäss kombiniert, das unmittelbar über dem Wasserspiegel einen Rauchgaseinlass und im oberen Bereich einen Rauchgasauslass aufweist. Eine Abgasreinigung ist bei dieser Vorrichtung nicht vorgesehen.

Aufgabe der Erfindung ist es, ein Verfahren der eingangs genannten Art und eine zur Durchführung des Verfahrens geeignete Vorrichtung zu schaffen, wobei mit einem apparativen Mindest aufwand und in äusserst wirtschaftlicher Weise eine Abgasreinigung auch bei kleinen und mittleren Verbrennungsanlagen möglich ist, und zwar bei weitgehender Auswaschung der die Abgase verunreinigenden Stoffe und gleichzeitiger Rückgewinnung von Wärme und entsprechender energiesparender Ausnutzung der Brennstoffe.

Diese Aufgabe wird durch ein Verfahren der eingangs genannten Art dadurch gelöst, dass die Waschflüssigkeit in einen oberen Raum eines . Kamins bzw. einer im Kamin angeordneten, im wesentlichen dessen gesamte Länge einnehmenden Abgasleitung im Gegenstrom zu dem in den unteren Bereich des Kamins bzw. der Abgasleitung aus der Feuerungsanlage eingeführten und nach oben strömenden Abgas geleitet wird, die im unteren Kaminbereich anfallende, mit gebundenen Schadstoffen angereicherte Waschflüssigkeit abgeleitet und in den Speicherbehälter zurückgeführt wird, während das gereinigte und gekühlte Abgas durch den Kamin entweicht.

Die Vorrichtung zur Durchführung des Verfahrens, die einen Speicherbehälter für die Waschflüssigkeit sowie eine zu einer Reinigungskammer führende Zulaufleitung und eine aus dieser Reinigungskammer führende Rücklaufleitung für die Waschflüssigkeit aufweist under ferner eine aus dem Kesselraum eines Kessels der Feuerungsanlage in die Reinigungskammer führende Einlassleitung für Abgas vorgesehen ist, ist dadurch gekennzeichnet, dass die Einlassleitung aus dem Kessel in den unteren Bereich der Reinigungskammer führt, wobei die Reinigungskammer durch den Kamin selbst oder durch eine im Kamin angeordnete, im wesentlichen dessen gesamte Länge einnehmende Abgasleitung gebildet ist, eine aus dem Speicherbehälter ausgehende Leitung für Waschflüssigkeit in einen oberen Bereich der Reinigungskammer mündet, und im Bodenbereich der Reinigungskammer eine in den Speicherbehälter zurückführende Ablfussleitung vorgesehen ist.

Zweckmässige Weiterbildungen des erfindungsgemässen Verfahrens sowie der erfindungsgemässen Vorrichtung sind in den entsprechenden Unteransprüchen gekennzeichnet.

Das Verfahren weist eine Reihe von Vorteilen auf, die von der Durchführung in raumsparender Anordnung für Klein- und Mittelanlagen über Entzug der Schadstoffe und gleichzeitiger Wärmeausnutzung reichen. Eines der wesentlichen Merkmale ist die Einbeziehung des Kamins in den Arbeitsbereich des Waschvorganges. Damit wird der Raumbedarf der gesamten Anlage auf ein Minimum reduziert, wobei auch erreicht wird, dass gleichzeitig durch die in Gegenstrom fliessende Waschflüssigkeit dem Abgas nicht nur Schädstoffe, sondern auch Wärme entzogen wird, die nun einem zu erwärmenden Fluid zugeführt werden kann. Die dem Verfahren angepasste Vorrichtung bietet noch eine weitere Möglichkeit zur Wärmeausnutzung, die ohne grossen Aufwand verwirklicht werden kann. In einer Verbindungsleitung, beispielsweise einem Kaminstutzen zwischen dem Heizkessel und der Abgasleitung im Kamin, kann ein Wärmetauscher eingebaut werden, der bereits einen Teil der Wärme, die üblicherweise durch das hier ausströmmende Abgas der Nutzwärme verloren geht, entzieht, so dass diese Wärme irgendeinem Verwendungszweck zugeführt werden kann. Die Zusatzeinrichtung aus einem kombinierten Speicher-Sedimentationsbehälters sowie gegebenenfalls Reaktionsbehälters bringt weitere Vorteile mit sich, da sich in diesem die mit dem Waschwasser ausgewaschenen und durch die Weiterbehandlung gebildeten festen Verbindungen während der Stillstands perioden des Brenners absetzen. Wenn der Brenner ausser Betrieb ist, wird auch der Waschflüssigkeits-Umlauf abgeschaltet. Die feinen Feststoffe, denn um solche handelt es sich in der Regel, setzen sich im Speicherbehälter aus der ruhenden Waschflüssigkeit ab und werden von hier nur sporadisch während der Stillstandszeiten entzogen. Auf diese Weise ist die Abscheidung vollständiger als bei einem Entzug der Feststoffe während des Flüssigkeitsumlaufs, wie das bei bekannten Verfahren und Anlagen der Fall ist. Auch durch diese Massnahme ist das erfindungsgemässe Verfahren gegenüber dem Stand der Technik vereinfacht und verbessert. Durch die Anordnung einer Reaktionskammer im Speicherbehälter kann die in den Speicherbehälter rückgeführte verbrauchte Waschflüssigkeit ganz oder zumindest teilweise regeneriert werden.

Ein weiteres Problem kann mit dem erfindungsgemässen Verfahren gelöst werden. Die Kondensationswärme der Verbrennungsgase kann nur dann optimal genutzt werde, wenn tatsächlich Flüssigkeit, in der Regel Wasser, auskondensiert. Da dies aber zu einer unerwünschten Zunahme der im Kreislauf geführten Waschflüssigkeit führen würde, wird die der Waschflüssigkeit entzogene Wärmemenge so geregelt, dass die Temperatur der Flüssigkeit zum Teil unter und zum Teil über dem Taupunkt der Rauch- bzw. Abgase liegt. Auf diese Weise wird .einerseits Feuchtigkeit aus den Abgasen in das Waschwasser kondensiert und andererseits Wasser aus dem Waschwasser in die Rauch- bzw. Abgase verdampft. Die über Wärmetauscher der Waschflüssigkeit entzogene Wärmemenge wird zweckmässig über einen dem Speicherbehälter zugeordneten Niveauschalter geregelt und somit die Temperatur-der Waschflüssigkeit und deren Menge gesteuert. Demzufolge wird der Kreislauf auf einem im wesentlichen bestimmten Niveau gehalten und ein sorgfältiges Dosieren der zum Waschen erforderlichen Zusätze ist auch aus diesem Grund nicht erforderlich. Dabei wird bei Beginn, das heisst bei Anfahren der Feuerungsanlage unter dem Taupunkt gearbeitet, während nach Erwärmung der Waschflüssigkeit eine Waschtemperatur eingestellt wird, die über dem Taupunkt liegt.

Auf diese Weise wird in einem rationell arbeitenden Kreislauf durch Anordnung einfacher Baueinheiten auch in Klein- und Mittelfeuerungsanlagen eine sehr gute Abgasreinigung und gleichzeitig eine erhöhte Energieausnutzung gewährleistet. Ein gemauerter Kamin ist nicht mehr unbedingt erforderlich, sondern es genügt ein ummanteltes Abgasrohr, beispielsweise aus rostfreiem Stahl.

Die Erfindung wird anhand einer in den Zeichnungen schematisch dargestellten Ausführungsformen einer Vorrichtung zur Durchführung des Verfahrens näher erläutert. Es zeigen :
Figur 1 einen schematischen Aufriss einer zwischen einem Kessel einer Feuerungsanlage und einem Speicherbehälter für Waschflüssigkeit angeordneten Vorrichtung ; und
Figur 2 einen schematischen Aufriss eines an die Vorrichtung angeschlossenen Speicherbehälters, der gleichzeitig als Sedimentations- und Reaktionsbehälter ausgelegt ist.

Fig. 1 zeigt schematisch einen in einem Kessel 2 angeordneten konventionellen Ölbrenner 1 einer Feuerungsanlage, der die Waschanlage nach-, geschaltet ist. Der Kessel 2, der beispielsweise zum Erwärmen von Brauch- und Heizungswasser dient, ist mit einem Brauchwasservorlauf 3 und einer Brauchwasserspeiseleitung 4 sowie einem Heizungsvorlauf 5 und einem Heizungsrücklauf 6 ausgerüstet. Der Kessel 2 ist an einem Kamin 8 angeschlossen, der gemauert, aber auch lediglich als Mantel für eine Abgasleitung 9 ausgebildet sein kann. Diese Abgasleitung 9 ist ein wesentlicher Bestandteil der Vorrichtung zur Durchführung des Waschverfahrens. Sie führt vom unteren Bereich des Kamins 8 nach oben, vorzugsweise im wesentlichen durch die gesamte Länge des Kamins 8 und wird von den vom Ölbrenner 1 stammenden Abgasen durchströmt. Für das mit Zusätzen zum Binden des AbgasSchadstoffe versetzte Waschwasser ist ein ausserhalb des Kamins 8, zweckmässig an dessen unterem Ende, angeordneter Speicherbehälter 16 vorgesehen, von dem eine Leitung 12 für das Waschwasser in einen oberen Bereich in die Abgasleitung 9 mündet. In der Nähe des Austritts aus dem Speicherbehälter 16 ist in der Leitung 12 eine Pumpe 13 und anschliessend an diese ein Luftinjektor 15 eingebaut. Der Eintritt der Leitung 12 in die Abgasleitung 9 ist vorzugsweise mit einer Sprühvorrichtung 10 versehen, die vorteilhafterweise sternförmig angeordnete Sprüharme 11 aufweist. Aus einem unteren, nach aussen verschlossenen Bereich der Abgasleitung 9 führt eine Abflussleitung 14 zum Speicherbehälter 16 zurück. Die Waschflüssigkeit wird mit Hilfe der Pumpe 13 aus dem Speicherbehälter 16 in die Abgasleitung 9 eingedüst.

Eine praktische Ausführungsform sieht eine Abgasleitung 9 mit einer mindestens der Kaminhöhe entsprechenden - Länge, vorteilhafterweise 6 m oder mehr vor. Der Durchmesser einer solchen Abgasleitung 9 beträgt etwa 15 cm. Eine Schadstoffe des Abgases bindende Waschflüssigkeit ist vorzugsweise eine Kalklösung, in der gebrannter Kalk und Wasser im Verhältnis 40 g Kalk auf 1 Liter Wasser und Ameisensäure im Verhältnis 50g Ameisensäure auf 40 g Kalk vorhanden ist.

Hinter der Pumpe 13 in der Leitung 12 in Strömungsrichtung gesehen, wird in das Waschwasser Luft eingebracht, beispeilweise durch den Luftinjektor 15, um die erforderliche Oxidation in der Lösung duchzuführen.

Die Brauchwassereinspeisung 17 wird durch den Speicherbehälter 16 geführt und geht in die Brauchwasser-Speiseleitung 4 über, die in den Kessel 2 eintritt. Der Rücklauf 18 des Heizungswassers führt ebenfalls durch den Speicherbehälter 16 und von hier zum Heizungsrücklauf 6, der in den Kessel 2 mündet.

In der Verbindung zwischen dem Kessel 2 und der Abgasleitung 9, die vorzugsweise als Kaminstutzen 19 ausgelegt ist, ist ein Wärmetauscher 7 eingesetzt, der bereits beim Eintritt der aus dem Kessel 2 kommenden Abgase diesen Wärme entzieht. Das dabei im Wärmetauscher erwärmte Medium kann irgendwelcher Nutzung zugeführt werden.

Schliesslich trägt zur optimalen Durchführung des erfindungsgemässen Verfahrens auch die Ausbildung des Speicherbehälters 16 bei, der so ausgelegt sein kann, dass hier nicht nur die Waschflüssigkeit gespeichert wird, sondern darin während des Stillstands der Feuerungsanlage die Feststoffe nach unten fallen und gesammelt werden. Ferner kann dieser Speicherbehälter 16 auch mit einer Reaktionskammer ausgestattet sein.

In Fig. ist ein kombinierter Speicher-, Sedimentations- und Reaktionsbehälter 16 schematisch gezeigt. Abgedeutet ist hier der Kessel 2 der Feuerungsanlage sowie der Kamin 8, in dem die Abgasleitung 9 (Fig. 1) geführt ist und in den die Leitung 12 für die aus dem Speicherbehälter 16 kommende Waschflüssigkeit mündet.

Der Speicher-, Sedimentations- und Reaktionsbehälter 16 besteht aus drei Abteilungen, nämlich der Kammer 20 für die aus der Abgasleitung 9 über die Abflussleitung 14 zurückfliessende Waschflüssigkeit. Unterhalb dieser Kammer 20 ist der Schlammraum 21 und über der Kammer 20 befindet sich ein mit Calciumcarbonat (CaC0₂) gefüllte Vorratsraum 22. In der Kammer 20 ist ein Wärmetauscher 23, beispielsweise für Brauchwasser, vorgesehen, in den die Ein- bzw. Austrittsleitungen 17, 18 für ein Medium führen, das zur Wärmerückgewinnung verwendet wird. Die Pumpe 13 ist im unteren Bereich der in die Abgasleitung 9 führenden Leitung 12 für das Waschwasser angeordnet und nachgeschaltet ist der Luftinjektor 15. Der kombinierten Speicher-, Sedimentations- und Reaktionsbehälter ist ein Niveauschalter LIS zugeordnet, der wie bereits erwähnt zur Regelung und Steuerung des Durchflusses des Mediums zur Wärmerückgewinnung vorgesehen .ist. Dabei ist die Einstellung derart, dass die Temperatur der Waschflüssigkeit teilweise unter und teilweise über dem Taupunkt der Abgase liegt, so dass entweder Feuchtigkeit aus den Abgasen in das Waschwasser kondensiert oder Wasser aus dem Waschwasser in die Abgase verdampft. Niveauschalter dieser Art sind bekannt.

Im folgenden wird ein Beispiel eines Verfahrensablaufs beschrieben.

Das beim Ölbrenner 1 entstehende Abgas enthält S0₂, wobei bekannterweise beim Verbrennen von 1 Kg Öl bis zu etwa 3 Liter S0₂-Gas erzeugt wird. Dieses, die Umwelt stark belastende Schwefelgas soll und muss entfernt werden. Das den Kaminstutzen 19 durchströmende, etwa bis zu 300 °C heisse Abgas, wird zunächst durch den in dieser Zuleitung befindlichen Wärmetauscher 7 gekühlt. Dieser ist vorzugsweise so ausgelegt, dass eine Abkühlung des Abgases auf beispielsweise 50 bis 80 °C erfolgt. Mit dieser Temperatur gelangt das Abgas in die Abgasleitung 9. - Der Wärmetauscher 7 kann von Wasser durchströmt sein, das sich durch Wärmeaustausch erwärmt und dieses warme Wasser kann zu verschiedenen Zwecken, wie für Gebäudeheizung, Brauchwassererwärmung, Schwimmbadheizung und dergleichen verwendet werden.

Das im ersten Wärmetauscher 7 gekühlte Abgas strömt in der Abgasleitung 9 nach oben, entgegen der Waschflüssigkeit, die ein Calciumformat enthält und durch die Sprühvorrichtung 10 verteilt von oben nach unten in der Abgasleitung 9 fliesst. Während dieser Gegenströmung reagiert das im Abgas enthaltene . Schwefeldioxid mit den Ca²⁺ -lonen der Waschflüssigkeit.

Entsprechend den durch das Schwefeldioxid gebundenen Ca²⁺⁻lonen entsteht freie Ameisensäure. Auf dem Weg der Waschflüssigkeit durch den kombinierten Speicher-, Sedimentations- und.Reaktionsbehälter 16 (Fig. 2) reagiert diese freie Ameisensäure mit dem Calciumcarbonat im Vorratsraum 22. Entsprechend der in der Abgasleitung 9 gebildeten freien Ameisensäure werden aus dem Calciumcarbonat Ca²⁺⁻lonen gelöst, so dass eine regenerierte Waschlösung der Abgasleitung 9 zugeführt wird.

In der im Kamin 8 angeordneten Abgasleitung 9 (Fig. 1) ist zweckmässig ein Waschmitteisammeltricher 25 (Fig. 2) vorgesehen, aus dem die mit gebundenem Schwefeldioxid aus dem Abgas angereicherte Waschflüssigkeit über die Abflussleitung 14 in die Kammer 20 des kombinierten Speicherbehälters 16 gelangt. Das bei der Absorption des Schwelfeldioxids unter Luftsauerstoff gebildete Calciumsulfat (Gips) setzt sich insbesondere während der Brennerstillstandsperioden, bei denen auch der Umlauf der Waschflüssigkeit abgeschaltet ist, am Boden des Sedimentationsbehälters, also in dessen Schlammraum 21 ab. Die Schlammschicht wird zweckmässig durch einen Abdecktrichter 24 gegenüber dem restlichen Behälterraum abgedeckt, um beim Waschflüssigkeitsumlauf keinen abgesetzten Schlamm aufzuwirbeln. Am Boden des Schlammraumes 21 kann in entsprechenden Zeiträumen der abgesetzte Feststoff abgezogen werden. Durch entsprechende Zusatzstoffe zur Waschflüssigkeit können auch andere Schadstoffe den Rauch- und Abgasen entzogen werden.

Durch das erfindungsgemässe Verfahren und die dazu erforderliche einfache Anlage kann in wirtschaftlicher Weise ein weitgehender Entzug des Schwefeldioxidgehalts in Abgasen auch in kleinen und mittleren Feuerungsanlagen erreicht werden, wobei noch wesentliche Wärmemengen durch Wärmeaustausch in zwei Stufen, nämlich vor dem Waschvorgang und während des Waschvorganges, rückgewonnen und nutzbar gemacht werden können. Schliesslich kann auch die Waschflüssigkeit ganz oder teilweise regeneriert werden.

## Patentansprüche

1. Verfahren zum Reinigen von Abgas und Rückgewinnung von Wärme, insbesondere aus einer Feuerungsanlage, bei dem das Abgas mit einer im Kreislauf gefahrenen, aus einem Speicherbehälter kommenden Waschflüssigkeit in Kontakt gebracht wird, die Zusätze enthält, welche im Abgas enthaltene Schadstoffe bindet, wobei die Waschflüssigkeit dem Abgas gleichzeitig Wärme entzieht und bei dem die in der Waschflüssigkeit anfallenden Verbindungen aufoxidiert und aus dem Kreislauf entfernt werden, dadurch gekennzeichnet, dass die Waschflüssigkeit in einen oberen Raum eines Kamins bzw. einer im Kamin angeordneten, im wesentlichen dessen gesamte Länge einnehmenden Abgasleitung eingeleitet und im Kamin bzw. in der Abgasleitung im Gegenstrom zu dem in den unteren Bereich des Kamins bzw. der Abgasleitung aus der Feuerungsanlage eingeführten und nach oben strömenden Abgas geleitet wird, die im unteren Kaminbereich anfallende, mit gebundenen Schadstoffen angereicherte Waschflüssigkeit abgeleitet und in den Speicherbehälter zurückgeführt wird, während das gereinigte und gekühlte Abgas durch den Kamin entweicht.

2. Verfahren nach Anspruch 1, dadurch gekennzeichnet, dass die nach dem Waschvorgang in den Speicherbehälter zurückfliessende verbrauchte Waschflüssigkeit in dem Speicherbehälter regeneriert wird.

3. Verfahren nach Anspruch 1, dadurch gekennzeichnet, dass dem Abgas in zwei Stufen Wärme entzogen wird, und zwar zunächst zwischen dem Austritt aus einem Heizkessel und dem Eintritt in die Abgasleitung im Kamin und danach während des Waschvorgangs,. während dem die Waschflüssigkeit im Gegenstrom zum aufsteigenden Abgas geleitet wird.

4. Verfahren nach einem der Ansprüche 1 bis 3, dadurch gekennzeichnet, dass die der Waschflüssigkeit entzogene Wärmemenge derart geregelt wird, dass die Temperatur der Waschflüssigkeit einerseits zum Teil unter dem Taupunkt der Abgase gehalten und dabei Feuchtigkeit aus den Abgasen in die Waschflüssigkeit kondensiert wird, und andererseits zum Teil über dem Taupunkt des Abgases gehalten und Wasser aus dem Waschwasser verdampft wird.

5. Verfahren nach einem der Ansprüche 1 bis 4, dadurch gekennzeichnet, dass eine Waschflüssigkeit aus Kalk und Wasser im Verhältnis 40 g gebrannter Kalk auf 1 Liter Wasser, und Ameisensäure im Verhältnis 50 g Ameisensäure auf 40 g Kalk verwendet wird.

6. Vorrichtung zur Durchführung des Verfahrens zum Reinigen von Abgas und Rückgewinnung von Wärme, insbesondere aus einer Feuerungsanlage nach Anspruch 1, bei dem das Abgas in einer im Kreislauf gefahrenen, aus einem Speicherbehälter kommenden Waschflüssigkeit in Kontakt gebracht wird, die Zusätze enthält, welche im Abgas enthaltene Schadstoffe bindet, wobei die Waschflüssigkeit dem Abgas gleichzeitig Wärme entzieht und bei dem die in der Waschflüssigkeit anfallenden Verbindungen aufoxidiert und aus dem Kreislauf entfernt werden, und wobei die Waschflüssigkeit in einen oberen Raum eines Kamins bzw. einer im Kamin angeordneten, im wesentlichen dessen gesamte Länge einnehmenden Abgasleitung eingeleitet und im Kamin bzw. in der Abgasleitung im Gegenstrom zu dem in den unteren Bereich des Kamins bzw. der Abgasleitung aus der Feuerungsanlage eingeführten und nach oben strömenden Abgas geleitet wird, die im unteren Kaminbereich anfallende, mit gebundenen Schadstoffen angereicherte Waschflüssigkeit abgeleitet und in den Speicherbehälter zurückgeführt wird, während das gereinigte und gekühlte Abgas durch den Kamin entweicht, wobei die Vorrichtung einen Speicherbehälter (16) für die Waschflüssigkeit sowie eine zu einer Reinigungskammer führende Zulaufleitung und eine aus dieser Reinigungskammer führende Rücklaufleitung für die Waschflüssigkeit aufweist und ferner eine aus dem Kesselraum eines Kessels (2) der Feuerungsanlage in die Reinigungskammer führende Einlassleitung (19) für Abgas vorgesehen ist, dadurch gekennzeichnet, dass die Einlassleitung (19) aus dem Kessel (2) in den unteren Bereich der Reinigungskammer führt, wobei die Reinigungskammer durch den Kamin (8) selbst oder durch eine im Kamin (8) angeordnete, im wesentlichen dessen gesamte Länge einnehmende Abgasleitung (9) gebildet ist, eine aus dem Speicherbehälter (16) ausgehende Leitung (12) für Waschflüssigkeit in einen oberen Bereich der Reinigungskammer mündet, und im Bodenbereich der Reinigungskammer eine in den Speicherbehälter (16) zurückführende Abflussleitung (14) vorgesehen ist.

7. Vorrichtung nach Anspruch 6, dadurch gekennzeichnet, dass die Leitung (12) für die Waschflüssigkeit im Kamin (8) von unten nach oben neben der Abgasleitung (9) geführt ist und in einer in die Abgasleitung (9) gerichtete Sprühvorrichtung (10) mündet.

8. Vorrichtung nach Anspruch 6, dadurch gekennzeichnet, dass der Speicherbehälter (16) als kombinierter Vorrats-, Sedimentations- und Reaktionsbehälter ausgebildet ist, wobei eine Vorratskammer (20)'für eine Waschflüssigkeit, ein Schlammraum (21) für sich absetzende Feststoffe und ein Calciumcarbonat enthaltender Vorratsraum (22) zum Regenerieren der Waschflüssigkeit vorgesehen sind.

## Claims

1. Process for the purification of waste gas and for heat recovery, in particular from a firing installation, wherein the waste gas in contacted with a circulation scrubbing fluid coming from a storage vessel and containing additives which bind the pollutants contained in the waste gas, whereby heat is removed simultaneously from the waste gas, and the compounds thus formed.in the scrubbing fluid are oxidised and removed from the circulation, characterised in that the scrubbing fluid is introduced into an upper space of a stack or a waste gas duct leading through essentially the entire length of the stack, and is passed from there in counter-current to the waste gas introduced into a lower space of the stack or the waste gas duct and flowing upwards, the scrubbing fluid collected in the lower space of the stack enriched with the bound pollutants is passed in the return into the storage vessel and the purified and cooled waste gas escapes through the stack.

2. Process according to claim 1, characterised in that the spent scrubbing fluid flowing back into the storage vessel after the scrubbing step is regenerated in the storage vessel.

3. Process according to claim 1, characterised in that heat is removed from the waste gas in two stages, specifically first between the exit from a boiler and the inlet into the waste gas duct in the stack and then during the scrubbing step, during which the scrubbing fluid is passed in counter-current to the rising waste gas.

4. Process according to one of claims 1 to 3, characterised in that the quantity of heat removed from the scrubbing fluid is controlled by holding the temperature of part of the scrubbing fluid below the dew point of the waste gases, moisture from the waste gases being condensed into the scrubbing fluid, and holding the temperature of the other part above the dew point of the waste gas, water being vaporised from the scrubbing water.

5. Process according to one of claims 1 to 4, characterised in that a scrubbing fluid consisting of lime and water in the ratio of 40 g of burnt lime to 1 litre of water and of formic acid in the ratio of . 50 g of formic acid to 40 g of lime is used.

6. Equipment for carrying out the process for the purification of waste gas and for heat recovery, in particular from a firing installation according to claim 1, wherein the waste gas is contacted with a circulating scrubbing fluid coming from a storage vessel and containing additives which bind the pollutants contained in the waste gas, whereby heat is removed simultaneously from the waste gas, and the compounds thus formed in the scrubbing fluid are oxidised and removed from the circulation, whereby the scrubbing fluid is introduced into an upper space of a stack or a waste gas duct leading through essentially the entire length of the stack, and is passed from here in counter-current to the waste gas introduced into a lower space of the stack or the waste gas duct and flowing upwards, the scrubbing-fluid collected in the lower space of the stack enriched with the bound pollutants is passed in the return into the storage vessel and the purified and cooled waste gas escapes through the stack, whereby the equipment comprises a storage vessel (16) containing the scrubbing fluid as well as a connecting line leading into a purifying chamber and a return line for the scrubbing fluid leading from said chamber back into the storage vessel (16), and further a connection (19) for the waste gas from the tank of a boiler (2) of the firing installation to the purifying chamber, characterised in that the connection (19) leads from the boiler into the lower space of the purifying chamber, whereas the purifying chamber is formed of the stack (8) itself or of a waste gas duct (9) installed in the stack (8) and leads through essentially the entire length thereof, a line (12) for the scrubbing fluid starting from the storage vessel (16) is taken into an upper space of the purifying chamber, and an outlet line (14) leading back into the storage vessel (16) is provided in a lower region of said purifying chamber.

7. Equipment according to claim 6, characterised in that the line (12) for the scrubbing fluid passes in the stack (8) from the bottom upwards next to the waste gas duct (9) and oppens into a spray device (10) directed towards and into the waste gas duct (9).

8. Equipment according to claim 6, characterised in that the storage vessel (16) is designed as a combined stock vessel, sedimentation vessel and reaction vessel having a stock chamber (20) for a scrubbing fluid, a sludge space (21) for sedimenting solids, and a stock space (22) containing calcium carbonate for regenerating the scrubbing fluid.

## Revendications

1. Procédé d'épuration du gaz résiduaire et de récupération de chaleur, notamment d'une installation de chauffe, qui consiste à mettre le gaz résiduaire en contact avec un liquide de lavage, qui circule en circuit fermé, qui provient d'un réservoir, et qui contient des additifs fixant les substances polluantes contenues dans le gaz résiduaire, le liquide de lavage enlevant simultanément de la chaleur au gaz résiduaire, et les composés se produisant dans le liquide de lavage étant oxydés et éliminés du circuit, caractérisé en ce qu'il consiste à envoyer le liquide de lavage dans une chambre supérieure d'une cheminée ou d'un conduit pour le gaz résiduaire disposé dans la cheminée en en occupant sensiblement toute la longueur, et à le faire passer, dans la cheminée ou dans le conduit pour lé gaz résiduaire, à contre-courant du gaz résiduaire ascendant envoyé dans la partie inférieure de la cheminée ou du conduit pour le gaz résiduaire et provenant de l'installation de chauffe, à évacuer le liquide de lavage se produisant dans la région inférieure de la cheminée et enrichi en substances polluantes fixées, et à le retourner dans le réservoir, tandis que le gaz résiduaire épuré et refroidi s'échappe par la cheminée.

2. Procédé suivant la revendication 1, caractérisé en ce qu'il consiste à régénérer, dans le réservoir, le liquide de lavage usé revenant dans le réservoir après le processus de lavage.

3. Procédé suivant la revendication 1, caractérisé en ce qu'il consiste à enlever de la chaleur du gaz résiduaire en deux stades, et cela d'abord entre la sortie d'une chaudière de chauffage et l'entrée dans le conduit pour le gaz résiduaire dans la cheminée, et ensuite pendant le processus de lavage, tandis que le liquide de lavage est envoyé à contre-courant du gaz résiduaire ascendant.

4. Procédé suivant l'une des revendications 1 à 3, caractérisé en ce qu'il consiste à régler la quantité de chaleur enlevée du liquide de lavage, de manière à maintenir la température du liquide de lavage, d'une part, en partie en-dessous du point de rosée des gaz résiduaires et ainsi à condenser de l'humidité provenant des gaz résiduaires dans le liquide de lavage et à la maintenir, d'autre part, en partie au-dessus du point de rosée du gaz résiduaire et à évaporer de l'eau provenant de l'eau de lavage.

5. Procédé suivant l'une des revendications 1 à 4, caractérisé en ce qu'il consiste à utiliser un liquide de lavage constitué de chaux et d'eau en un rapport de 40 g de chaux vive pour 1 litre d'eau, et d'acide formique en un rapport de 50 g d'acide formique pour 40 g de chaux.

6. Dispositif pour la mise en ceuvre du procédé d'épuration de gaz résiduaire et de récupération de chaleur, notamment d'une installation de chauffe suivant la revendication 1, dans lequel le gaz résiduaire est mis en contact avec du liquide de lavage qui circule en circuit fermé, qui provient d'un réservoir et qui contient des additifs fixant les substances polluantes contenues dans le gaz résiduaire, le liquide de lavage enlevant simultanément de la chaleur au gaz résiduaire, et les composés se produisant dans le liquide de lavage étant oxydés et éliminés du circuit, et le liquide de lavage étant envoyé dans une chambre supérieure d'une cheminée ou d'un conduit pour le gaz résiduaire disposé dans la cheminée en en occupant sensiblement toute la longueur, et du gaz résiduaire passant dans la cheminée ou dans le conduit pour le gaz résiduaire à contre-courant du gaz résiduaire ascendant introduit dans la région inférieure de la cheminée ou du conduit pour le gaz résiduaire et provenant de l'installation de chauffe, le liquide de lavage enrichi en substances polluantes fixées se produisant dans la région inférieure de la cheminée étant évacué et étant retourné au réservoir, tandis que le gaz résiduaire épuré et refroidi s'échappe par la cheminée, le dispositif présentant un réservoir (16) pour le liquide de lavage, ainsi qu'un conduit d'arrivée menant à une chambre d'épuration et un'conduit de sortie de cette chambre d'épuration pour le liquide de lavage, un conduit d'entrée (19) pour le gaz résiduaire menant en outre de la chambre de chauffe d'une chaudière (2) de l'installation de chauffe à la chambre d'épuration, caractérisé en ce que le conduit d'entrée (19) mène de la chaudière (2) à la région inférieure de la chambre d'épuration, la chambre d'épuration étant formée par la cheminée elle-même, ou par un conduit pour le gaz résiduaire (9) disposé dans la cheminée (8) en en occupant sensiblement toute la longueur, un conduit (12) pour le liquide de lavage issu du récipient (16) débouchant dans une région supérieure de la chambre d'épuration, et il est prévu, dans la région du fond de la chambre d'épuration, un conduit d'évacuation (14) retournant au réservoir (16).

7. Dispositif suivant la revendication 6, caractérisé en ce que le conduit (12) pour le liquide de lavage passe dans la cheminée (8) de bas en haut, à côté du conduit pour le gaz résiduaire (9), et débouche dans un dispositif de pulvérisation (10) monté dans le conduit pour le gaz résiduaire (9).

8. Dispositif suivant la revendication 6, caractérisé en ce que le réservoir (16) est agencé en récipient combiné de réserve, de sédimentation et de réaction, et il est prévu une chambre de réserve (20) pour un liquide de lavage, une chambre à boue (21) pour des matières solides qui se déposent et une chambre de réserve (22) contenant du carbonate de calcium pour régénérer le liquide de lavage.
